# EUROPÄISCHE PATENTSCHRIFT

(11) **EP 0 038 451 B1**
(45) Veröffentlichungstag und Bekanntmachung des Hinweises auf die Patenterteilung: **12.11.1986**
(21) Anmeldenummer: 81102504.8
(22) Anmeldetag: 02.04.1981
(51) Int. Cl.: A61G 15/00

(54) **Steuereinrichtung für einen zahnärztlichen Behandlungsstuhl**
Control means for a dental chair
Dispositif de contrôle pour une chaise dentaire

(30) Priorität: 18.04.1980 DE 3015070
(43) Veröffentlichungstag der Anmeldung: 28.10.1981
(73) Patentinhaber: SIEMENS AKTIENGESELLSCHAFT, 80333 München (DE)
(72) Erfinder: Pabst, Josef, D-6805 Heddesheim (DE)

## Beschreibung

Die Erfindung bezieht sich auf eine Steuereinrichtung für einen zahnärztlichen Behandlungsstuhl, mit einer Programmsteuervorrichtung mit Sollwert-Istwert-Vergleich und mehreren Programmwahltasten, bei deren Betätigung Verstellvorrichtungen zur Verstellung wenigstens der Sitzhöhe und der Neigungslage der Rückenlehne des Stuhles aktiviert werden, wodurch der Stuhl in eine durch Sollwerte vorgegebene Position selbsttätig verstellt wird, sowie mit auf die Verstellvorrichtungen wirkenden, nur während der Betätigungsdauer wirksamen Korrekturschaltgliedern.

Bei bekannten Steuereinrichtungen dieser Art (EP-A-00 00 735 und DE-A1-27 46 630) können die in der Programmsteuervorrichtung vorher programmierbaren Stuhlpositionen durch Tastendruck abgerufen werden. Jeder Stuhlposition ist dabei eine Programmwahltaste zugeordnet. Nach Drücken der Taste fährt der Stuhl automatisch in die durch das Programm festgelegte Stuhlposition, wobei sämtliche vorgesehenen Verstellfreiheitsgrade, z.B. Hubhöhe des Sitzes, Neigungslage der Rückenlehne, Längsverschiebung des gesamten Stuhloberteils usw., berücksichtigt werden. Das Einspeichern der Sollwerte erfolgt bei der bekannten Steuereinrichtung nach der DE-A1-27 46 630 dadurch, daß man den Stuhl zunächst manuell, d.h. durch Betätigen von zusätzlich zu den Programmwahltasten am Stuhl vorhandenen, nur während der Betätigungsdauer wirksamen und die betreffenden Verstellvorrichtungen direkt steuernden Schaltern, verstellt. Hat man die gewünschte Stuhlposition eingestellt, wird mittels eines wieteren Schalters ein der Stuhlposition entsprechender Digitalwert an einen Digitalspeicher gelegt. Mittels einer weiteren Taste werden diese Digitalwerte dann im Speicher abgespeichert. Diese abgespeicherten Werte bilden das Programm; sie bleiben so lange erhalten, bis neue Werte eingegeben werden. Muß der Stuhl vorübergehend in eine andere Lage gebracht werden, kann er anschließend auf die als Sollwert gespeicherte Position zurückgebracht werden. Hierzu wird durch Drücken der Programmtaste die Verstellvorrichtung eingeschaltet und die betreffenden Istwertgeber verstellt. Die digitalen Istwerte werden über eine Rechenschaltung in einen Vergleicher eingegeben, an dem gleichzeitig der gespeicherte Sollwert aus dem Digitalspeicher anliegt.

Mit den beiden vorgenannten Steuereinrichtung können in bekannter Weise bestimmte Stuhlposition eingespeichert werden und diese eingespeicherten Positionen auch dann, wenn der Stuhl vorübergehend mittels manueller Schalter in eine andere Position gebracht wird, durch Drücken der entsprechenden Programmtaste wieder in die eingespeicherte Stuhlposition gebracht werden.

Die zusätzlich zu den Programmwahltasten vorhandenen, direkt auf die Verstellvorrichtungen wirkenden Schalter dienen nicht nur dazu, den Stuhl in die zum Speichern eines bestimmten Programmes vorgesehene Position zu bringen, sondern auch dazu, eine durch ein Programm festgelegte Stuhlposition korrigieren, also individuell einstellen zu können. Dies ist z.B. dann erwünscht, wenn ein Patient behandelt werden soll, der von der durch das Programm festgelegten Größe abweicht oder wenn der Behandler für einen speziellen Behandlungsfall die im Programm abgespeicherte übliche Behandlungsposition nicht anwenden kann oder will.

Angenommen, der Stuhl ist durch ein Programm und eine Nachkorrektur mittels der Korrekturschaltglieder optimal für eine Behandlung des Patienten eingestellt. Wenn nun im Verlauf der Behandlung der Patient in eine gegebenenfalls durch ein weiteres Programm festgelegte andere Position, z.B. in eine Speistellung und dann wieder in die Ausgangsposition, zurückgebracht werden soll, so befindet sich der Stuhl nach Rückfahren in die vorher gewählte Programmstellung, was durch Drücken der Programwahltaste, die dem zuvor eingestellten Programm entspricht, erzielt wird, nicht mehr in der vorher optimal eingestellten Position. Es ist folglich die am Anfang bereits erfolgte Nachkorrektur nochmals durchzuführen.

Diese ständige Nachkorrektur ist für den Behandler zeitaufwendig und lästig; insbesondere sind eindeutig reproduzierbare Stuhlpositionen schlecht einzustellen. Ein weiterer Nachteil ist darin zu sehen, daß zusatzeinrichtungen, wie Instrumententrays und Operationsleuchten, den Nachkorrekturen des Stuhles entsprechend nachgestellt werden müssen.

Aufgabe der vorliegenden Erfindung ist es, eine Steuereinrichtung der eingangs genannten Art dahingehend zu verbessern, daß bei einer durch ein Programm festgelegten, aber manuell korrigierbaren Stuhlposition eine erneute Korrektur entfallen kann, wenn diese korrigierte, also vom Programm abweichende Stuhlposition zwischenzeitlich, beispielsweise durch Abrufen eines anderen Programmes, verlassen wurde, anschließend aber wieder angefahren werden soll.

Die gestellte Aufgabe wird bei einer Steuereinrichtung der eingangs genannten Art erfindungsgemäß dadurch gelöst, daß eine Logikschaltung mit Vor-Sollspeicher vorhanden ist, in welchem die bei Korrektur durch Betätigung der Korrekturschaltglieder entstehenden Istwerte als Vor-Sollwerte gespeichert werden, daß eine mit einer der Programmwahltasten Kombinierte Abruftaste vorhanden ist, bei deren erstmaliger Betätigung die Vor-Sollwerte in den Vor-Sollspeicher abgespeichert werden, dass bei einer erneuten Betätigung dieser Abruftaste die Vor-Sollwerte in einen Komparator eingegeben werden, wo sie mit den augenblicklichen Istwerten verglichen werden und daß die Logikschaltung mit den Verstellvorrichtungen der zu verstellenden Stuhlteile elektrisch so geschaltet ist, daß diesen bei der ersten Betätigung der Abruftaste Steuersignale im Sinne einer Verstellung des Stuhles in die durch das Programm festgelegte Position und bei der erneuten, zweiten Betätigung dieser Taste Steuersignale im Sinne einer Verstellung der Stuhles in die zuvor eingestellte, den Vor-Sollwerten entsprechende Position gegeben werden.

Nach dem erfindungsgemäßen Vorschlag kann der durch ein Programm vorgewählte und von Hand nachgestellte Stuhl auch bei einer durch ein anderes Programm zwischenzeitlich geänderten Stuhlposition wieder in die zuvor korrigierte und demnach optimal eingestellte Position gefahren werden, wobei das Abspeichern der Vor-Sollwerte bei betätigung einer Programmwahltaste erfolgt.

Weitere vorteilhafte Ausgestaltungen und Weiterbildungen der Erfindung sind in den abhängigen Patentansprüchen enthalten. Ein Ausführungsbeispiel der Erfindung wird nachfolgend anhand der Zeichnung näher erläutert. Es zeigen:

Figur 1 einen zahnärztlichen Behandlungsstuhl in schematischer Darstellung von der Seite,

Figur 2 ein Prinzipschaltbild der Steuereinrichtung zur Verstellung der Sitzhöhe des in Figur 1 gezeigten Stuhles.

Die Figur 1 zeigt in einer schematischen Darstellung einen zahnärztlichen Behandlungsstuhl von der Seite gesehen. Der Stuhl besteht im wesentlichen aus einem Basisteil 1, an dem in bekannter Weise das eine Ende eines Parallelogrammtragarmes 2 angelenkt ist, dessen anderes Ende an einem Träger 3 für einen Sitz 4 und eine Rückenlehne 5 gelagert ist. Sitz 4 und Rückenlehne 5 bilden zusammen das Stuhloberteil, welches mittels des Parallelogrammtragarmes 2 in der Höhe beispielsweise in die beiden gestrichelt angedeuteten Positionen I und II verstellt werden kann. Als Verstellvorrichtung ist ein elektromotorisch angetriebener Spindelantrieb 6 mit diagonal zwischen zwei Gelenkpunkten des Parallelogrammarmes 2 angeordneter Spindel vorgesehen. Der zugehörige Antriebsmotor 7 ist außerhalb des Parallelogrammtragarmes in einem Gehäuse des Basisteils 1 untergebracht. Das Drehmoment des Motors 7 wird auf die Spindel über Keilriemen 8 und eine Zwischenwelle 9 übertragen.

Im Sitzträger 3 ist noch eine mit 10 bezeichnete Programmsteuervorrichtung untergebracht, die anhand der Figur 2 am Beispiel der Einstellung bzw. Verstellung der Hubhöhe des Sitzes nachfolgend beschrieben wird. Analog dieser Beschreibung kann auch eine Verstellung der Neigungslage der Rückenlehne über einen entsprechend an geeigneter Stelle vorgesehenen weiteren Antriebsmotor sowie eine gemeinsame Längsverschiebung von Sitz 4 und Rückenlehne 5 vorgesehen sein.

Seitlich an der Rückenlehne ist ein Korrekturschalter in Form eines Kippschalters 11 angeordnet, mit dem der Antriebsmotor 7 je nach Kipplage des Schalters in der einen oder anderen Drehrichtung eingeschaltet werden kann. Der Schalter 11 hat in beiden Schaltrichtungen eine definierte Ruhelage, d.h. nach Loslassen des Betätigungselements geht der Schalter stets in seine Ruhestellung zurück. In dieser Ruhestellung ist der Schaltkreis des Antriebsmotors (7) unterbrochen. Mit dem Schalter 11 läßt sich also die Sitzhöhe unabhängig von der nachfolgend noch näher erläuterten Steuerung betreffend feste Programme individuell nachstellen. Sofern noch weitere Antriebe vorhanden sind, z.B. zum Neigen der Rückenlehne und Längsverschieben des Stuhloberteiles, so sind für diese Antriebe selbstverständlich weitere solcher Korrekturhandschalter vorgesehen.

Mit 12 und 13 sind zwei Programwahltasten bezeichnet, mit denen zwei (verschiedene) fest eingestellte Stuhlpositionen für die Sitzhöhe (und gegebenenfalls Neigung der Rückenlehne bzw. Längsverschiebung des Sitzes) abgerufen werden können. Eine Programmeingabe erfolgt über die Taste 14. mit 15 ist eine Memory-Abruftaste bezeichnet, mit der einerseits ein fest eingestelltes (drittes) Program abgerufen werden kann, andererseits aber der Stuhl in eine zuvor durch Programm und manuelle Korrektur über die Schalter 11 individuell eingestellte Position zurückgefahren werden kann.

Anhand der Figur 2 wird die Steuereinrichtung und die Funktionsweise der Kombinationstaste 15 näher erläutert. Die Taste 15 ist mit einem Flip-Flop 16 verbunden, dessen beide Ausgänge zu einer Logikschaltung 17 führen. Der Sollwert des fest eingestellten Programms, welches durch die Taste 15 abgerufen werden kann, ist in einem Sollwertspeicher 18 (RAM) festgelegt. Wird die Taste 15 zum ersten Mal gedrückt, schaltet das Flip-Flop in die eine Schaltstellung, wodurch der Sollwertgeber 18 den Befehl bekommt,. seinen Wert in einen Komparator 19 einzugeben, wo er mit den Istwerten aus einem Istwertzähler 20 verglichen wird. Der Istwertzähler 20 wird von der Antriebsspindel des Antriebsmotors 7 getaktet und zählt je nach Drehrichtung des Motors vor-oder rückwärts.

Mit 21 ist ein Vor-Sollspeicher bezeichnet, in dem der Istwert aus dem Istwertzähler 20 beim ersten Drucken der Taste 15 abgespeichert wird. Wird die Taste 15 eine zweites Mal gedrückt, ohne daß zwischenzeitlich eine Eingabe erfolgt, so gibt die Logikschaltung 17 dem Vor-Sollspeicher 21 den Befehl, den Speicherinhalt dem Komparator 19 über die Befehlsleitung 22 zuzuführen. Der Komparator 19 vergleicht dann nicht den Sollwert aus dem Sollwertgeber 18, sondern den aus dem Vor-Sollwertspeicher 21 mit dem Istwert aus dem Istwertzähler 20 und gibt je nachdem, ob die Werte gleich sind oder eine Differenz vorliegt, einen Schaltbefehl an den Antriebsmotor 7, der dann z.B. bei Vorhandensein einer Differenz den Motor in die eine oder andere Drehrichtung einschaltet.

Im Flip-Flop 16 wird gespeichert, ob die Memory-Taste 15 zum ersten oder zum zweiten Mal gedrückt wird. Beim zweiten Drücken der Taste 15 wird über eine Rückmeldeleitung (23) das Flip-Flop 16 wieder auf Null gesetzt.

Mit 24 ist ein externer Speicher für die Istwerte bezeichnet, der batteriegepuffert ist und ständig die aus dem Istwertzähler 20 kommenden Istwerte abspeichert. Damit ist auch bei Netzausfall sichergestellt, daß der Stuhl funktionsfähig bleibt.

## Patentansprüche

1. Steuereinrichtung für einen zahnärtzlichen Behandlungsstuhl mit einer Programmsteuervorrichtung mit Sollwert-Istwert-Vergleich und mehreren Programmwahltasten (12, 13), bei deren Betätigung Verstellvorrichtungen (6) zur Verstellung wenigstens der Sitzhöhe (4) und der Neigungslage der Rückenlehne (5) des Stuhles aktiviert werden, wodurch der Stuhl in eine durch die Sollwerte vorgegebene Position selbsttätig verstellt wird, sowie mit auf die Verstellvorrichtungen (6) wirkenden, nut während ihrer Betätigungsdauer wirksamen Korrekturschaltgliedern (11), dadurch gekennzeichnet, daß eine Logikschaltung (17) mit Vor-Sollspeicher (21) vorhanden ist, in welchem die bei Korrektur durch betätigung der Korrekturschaltglieder (11) entstehenden Istwerte (20) als Vor-Sollwerte gespeichert werden, daß eine mit einer der Programmwahltasten (12, 13) kombinierte Abruftaste (15) vorhanden ist, bei deren erstmaliger Betätigung die Vor-Sollwerte in den Vor-Sollspeicher (21) abgespeichert werden, dass bei einer erneuten Betätigung dieser Abruftaste (15) die Vor-Sollwerte (21) in einen Komparator (19) eingegeben werden, wo sie mit den augenblicklichen Instwerten (20) verglichen werden und daß die Logikschaltung mit den Verstellvorrichtungen (6) der zu verstellenden Stuhlteile (4) elektrisch so geschaltet ist, daß diesen bei der ersten Betätigung der Abruftaste (15) Steuersignale im Sinne einer Verstellung des Stuhles in die durch das Programm festgelegte Position und bei der erneuten, zweiten Betätigungs dieser Taste (15) Steuersignale im Sinne einer Verstellung des Stuhles in die zuvor eingestellte, den Vor-Sollwerten (21) entsprechende Position gegeben werden.

2. Steuereinrichtung nach Anspruch 1, dadurch gekennzeichnet, daß die gemeinsame Abruf- und Programmwahltaste (15) ein Flip-Flop (16) steuert, dessen beide Ausgänge zur Logikschaltung (17) führend, wobei in der einen Schaltstufe ein Steuersignal zum Abruf der Sollwerte aus dem Sollwertgeber (18) des eingestellten Programms und in der anderen Schaltstufe ein Steuersignal zum Abruf der Sollwerte aus dem Vor-Sollspeicher (21) gegeben wird.

3. Steuereinrichtung nach Anspruch 2, dadurch gekennzeichnet, daß das Flip-Flop (16) nach 2- maligem Drücken der Taste (15) über Rückmeldeleitung (23) auf Null gesetzt wird.

4. Steuereinrichtung nach Anspruch 3, dadurch gekennzeichnet, daß die istwerte in an sich bekannter Weise von der Antriebsspindel des Motors (7) abgenommen und einem Istwertzähler

(20) zugeführt werden, dessen Werte einerseits in dem Vor-Sollspeicher (21) und andererseits in einem externen Istwertspeicher (24) ständig abgespeichert werden.

5. Steuereinrichtung nach einem der Ansprüche 1 bis 4, dadurch gekennzeichnet, daß die Abruftaste (15) mit der Programmwahltaste zum automatischen Ansteuern des Stuhles in eine Speistellung kombiniert ist.

## Revendications

1. Dispositif de commande pour un fauteuil de dentisterie, comportant un dispositif de commande programmé avec comparaison valeur de consigne-valeur réelle et plusieurs touches de sélection de programmes (12, 13), dont l'actionnement active des dispositifs de réglage (6) servant à régler au moins la hauteur (4) du siège et l'inclinaison du dossier (5) du fauteuil, ce qui a pour effet que le fauteuil est réglé de façon automatique dans une position prédéterminée par les valeurs de consigne, ainsi que des circuits de correction (11), qui agissent sur les dispositif de réglage (6) et ne sont actifs que pendant leur durée d'actionnement, caractérisé par le fait qu'il est prévu un circuit logique (17) comportant une mémoire (21) de valeurs de consigne préparatoires, dans laquelle les valeurs réelles (20), qui sont apparues lors de la correction par actionnement des circuits de correction (11), sont mémorisées en tant que valeurs de consigne préparatoires, qu'il est prévu une touche d'appel (15) combinée à l'une des touches de sélection de programmes (12, 13) et lors du premier actionnement de laquelle les valeurs de consigne préparatoires sont mémorisées dans la mémoire (21) de valeurs de consigne préparatoires, que, lors d'un actionnement renouvelé de cette touche d'appel (15), les valeurs de consigne préparatoires (21) sont introduites dans un comparateur (19) où elles sont comparées aux valeurs réelles instantanées (20), et que le circuit logique est raccordé électriquement aux dispositifs de réglage (6) des éléments (4) du fauteuil, devant être réglés, de telle sorte que lors du premier actionnement de la touche d'appel (15), des signaux de commande sont envoyés à ces dispositifs, dans le sens d'un réglage du fauteuil amenant ce dernier dans la position fixée par le programme et que, lors d'un second actionnement réitéré de cette touche (15), des signaux de commande sont envoyés audit dispositif dans le sens d'un réglage du fauteuil, amenant ce dernier dans la position réglée auparavant et correspondant aux valeurs de consigne préparatoires (21).

2. Dispositif de commande suivant la revendication 1, caractérisé par le fait que la touche commune d'appel et de sélection de programmes (15) commande une bascule bistable (16), dont les deux sorties sont raccordées au circuit logique (17), auquel cas dans un état de commutation, un signal de commande est délivré pour l'appel des valeurs de consigne hors du générateur (18) des valeurs de consigne du programme réglé et, dans l'autre état de commutation, un signal de commande est délivré pour l'appel des valeurs de consigne hors de la mémoire (21) de valeurs de consigne préparatoires.

3. Dispositif de commande suivant la revendication 2, caractérisé par le fait que la bascule bi-

stable (16) est ramenée à l'état initial, par l'intermédiaire d'une ligne de signalisation en retour (23), lors d'un double actionnement de la touche (15).

4. Dispositif de commande selon la revendication 3, caractérisé par le fait que les valeurs réelles sont prélevées de façon connue en soi sur l'arbre d'entraînement du moteur (7) et sont envoyées à un compteur de valeurs réelles (20), dont les valeurs sont mémorisées en permanence d'une par dans la mémoire de valeurs de consigne préparatoires (21) et d'autre par dans une mémoire externe de la valeur réelle (24).

5. Dispositif de commande suivant l'une des revendications 1 à 4, caractérisé par le fait que la touche d'appel (15) est combinée à la touche de sélection de programmes pour réaliser la commande automatique du fauteuil dans une position permettant à une personne de cracher.

## Claims

1. A control device for a dental chair comprising a programme controller having a theoretical value actual value comparison unit and a plurality of programme selection keys (12, 13), for activating adjustment devices (6) for adjusting at least the seat height (4) and the tilting position of the back (5) of the chair, whereby the chair is automatically adjusted into a position determined by the theoretical values, and having correction switching elements (11) which act upon the adjustment devices (6) only during their operation, characterised in that there is a logic circuit (17) with a preliminary theoretical store (21), wherein the actual values (20) formed during any correction effected by operating the correction switching elements (11) are stored as preliminary theoretical values, that a first actuation of a demand key (15) combined with one of the programme selection keys (12, 13) causes the preliminary theoretical values to be stored in the preliminary theoretical store (21), that a renewed actuation of said demand key (15) causes the preliminary theoretical values (21) to be transmitted into a comparator (19), to be compared with the instantaneous actual values (20), and that the logic circuit together with the adjustment devices (6) of the chair components (4) to be adjusted, are electrically switched such that during the first actuation of the demand key (15) they receive control signals in accordance with an adjustment of the chair into the position determined by the programme, and upon the renewed, second actuation of said key (15) they receive control signals in accordance with an adjustment of the chain into the previously adjusted position which corresponds to the preliminary theoretical values (21).

2. A control device as claimed in Claim 1, characterised in that the comman demand and programme selection key (15) controls a flip-flop (16) whose two outputs lead to the logic circuit (17), where in the one switching state a control signal for demanding the theoretical values from the theoretical value generator (18) of the adjusted programme is transmitted and in the other switching state a control signal for demanding the theoretical values from the preliminary source (21) is transmitted.

3. A control device as claimed in Claim 2, characterized in that following a repeated suppression of the key (15) the flip-flop (16) is set to zero via a return line (23).

4. A control device as claimed in Claim 3, characterised in that the actual values are tapped from the driving spindle of the motor (7) in known manner and supplied to an actual value counter (20), whose values are constantly stored in the preliminary theoretical store (21) and in an external actual value store (24).

5. A control device as claimed in one of Claims 1 to 4, characterised in that the demand key (15) is combined with the programme selection key for automatically controlling the chair into a stored position.
